# EUROPÄISCHE PATENTANMELDUNG

(11) **EP 0 761 259 A1**
(43) Veröffentlichungstag der Anmeldung: **12.03.1997**
(21) Anmeldenummer: 96113548.0
(22) Anmeldetag: 23.08.1996
(51) Int. Cl.: A63B 23/04, A63B 21/055

(54) **Multifunktionsgerät für die Anwendung in der physikalischen Therapie**

(30) Priorität: 24.08.1995 DE 19531356
(71) Anmelder: Olaru, Nicolaie, 81373 München (DE)
(72) Erfinder: Olaru, Nicolaie, 81373 München (DE)

(57) **Zusammenfassung**

Es wird ein Behandlungsgerät für die Behandlung der Beine, des Beckens und der Lendenwirbelsäule, für subakute, akute, chronische und/oder rezidiv chronische Beschwerden vorgestellt, das die Aufhängung mit simultaner oder alternativer Bewegung der Beine und des Beckens des Patienten sowie die Ausrichtung der Bewegung ermöglicht. Das Gerät besteht aus zwei Pedalen (7), zwei Unterschenkelauflagen (20), einer Beckenauflage (31), und ermöglicht für das Sprunggelenk eine gezielte Drehung um zwei Achsen und auch deren Kombination. Drehungen der Kniegelenke um die Teleskopstückachse und/oder eine Translationsbewegung der Beine auf den Auflagen entlang einer kontinuierlich einstellbaren Neigung sowie die Möglichkeit der Positionierung des Beckens ermöglichen die Behandlung von Beschwerden beginnend beim Unterschenkel bis hin zur Lendenwirbelsäule. Es besteht die Möglichkeit, in der Rückenlage die Unterschenkelauflagen hochzulagern. Zugleich kann die Muskelbeanspruchung mit Bewegungswiderständen erhöht werden.

## Beschreibung

Die Erfindung betrifft ein Gerät zur Behandlung der Beine, des Beckens und des Lendenwirbelsäulensyndroms, das auch bei Fehlbelastung, Fehlhaltung (verkürzte Beine), Lähmungen (Hemipleghie, Tripleghie, Parapleghie oder Tetrapleghie) eingesetzt wird, wie auch bei Zirkulationsstörungen, Stauungen, Ödemen etc., die bei einer Vielzahl von Personen durch langes Stehen, Sitzen oder Schwerbelastung, aber auch durch Störungen, die nach Verletzungen, Operationen auftreten, hervorgerufen werden. Die Behandlung anderer Störungen, wie Bewegungseinschränkungen (tendogene, astrogene, kapsuläre, ligamentäre Kontraktur), Skelett- und muskuläre Disbalancen etc. wird erleichtert und verbessert und erzielt eine optimale Wirkung.

Bisherige Geräte unterstützen die Behandlung relativ wenig, ohne Ausrichtung, und es gibt nicht viele Möglichkeiten für eine komplette Kombinationsbehandlung.

Die Aufgabe der vorliegenden Erfindung ist deshalb, ein Gerät zu schaffen, das die Aufhängung mit simultaner oder alternativer Bewegung der Beine, Hände und des Beckens des Patienten sowie die Ausrichtung der Bewegung ermöglicht. Auch soll der Bewegung Widerstand entgegengesetzt werden können.

Das Gerät bietet vielfältige Möglichkeiten der Befestigung und Ausrichtung der einzelnen Körperstellen (Fuß, Unterschenkel, Kniegelenk, Oberschenkel, Becken, Lendenwirbelsäule und Hände), die in der Therapie dieser Bereiche von großer Bedeutung sind, und ersetzt bzw. erleichtert dadurch erheblich die manuelle Behandlung durch den Therapeuten.

Je nach Behandlungsfall wird der Patient bestimmten physikalischen Einwirkungen unterworfen, die durch Bewegen der Beine (über das Becken, das Kniegelenk oder das Sprunggelenk) in einer vom Therapeuten voreingestellten Bahn , oder durch die Einwirkung des Therapeuten oder durch einfache Fixierung - Aufhängung erfolgen.

Somit können beispielsweise Streckungen, Widerstands- und statisch-isometrische Übungen sowie auch passive und aktivo-passive Dehnungen, Mobilisation unter Traktion sowie passive und aktivo-passive Bewegungen in Kombination und nach Bedarf am gleichen Gerät erfolgen.

Sehr oft treffen in der Praxis bei Patienten Beschwerden auf, bei denen ein Syndrom von den Füßen bis hinauf zur Wirbelsäule behandelt werden muß. Aus diesem Grund bietet dieses Gerät vielfältige Möglichkeiten, eine optimale Therapie durchzuführen. Je nach dem Behandlungsfall wird der Patient bestimmten physikalischen Einwirkungen unterworfen.

Das Gerät bietet die Wahl zwischen:
dynamischer oder statischer Anwendung,
eigenständiger Behandlung durch den Patienten und der Behandlung durch den Therapeuten,
partieller/unabhängiger und koordinierter Bewegungstherapie (in nicht gekoppeltem Zustand sind die Pedalen bzw. die Unterschenkelauflagen unabhängig voneinander zu bewegen; in gekoppeltem Zustand kann z.B. das gesunde Bein das kranke mitbewegen, bis zu einer vom Patienten kontrollierten Schmerzgrenze).

Ebenfalls können die Beine mit Hilfe der Hände bewegt werden bis zu einer von Patienten selbst bestimmten und kontrollierten Schmerzgrenze.

Die Befestigungs- und Ausrichtungsvorrichtungen des Gerätes erlauben es dem Therapeuten, ohne Umstände eine gezielte, regionale Behandlung auszuführen oder vom Patienten ausführen zu lassen.

Die Bewegungsmöglichkeiten z. B.: im Sprunggelenk bestehen in je einer gezielten Drehung um zwei Achsen und auch in deren Kombination, so daß Pronation und Supination zum einen, Extension und Flexion zum andern, sowie deren Kombination mit Rotation im Sprunggelenk erfolgen können.

Die Möglichkeiten, welche das auf den Unterschenkelauflagen befestigte Bein hat, sind noch vielfältiger; Drehungen der Kniegelenke um die Teleskopstückachse und/oder eine Translationsbewegung der Beine auf den Auflagen entlang einer kontinuierlich einstellbaren Neigung (von waagerecht bis annähernd senkrecht) sowie die Möglichkeit der Positionierung und Ausrichtung der Füße, Beine, des Beckens und der Wirbelsäule ermöglichen die Behandlung von Beschwerden beginnend beim Fuß bis hin zur Lendenwirbelsäule. Die aktiven oder passiven Dehnungen wie etwa Flexionen, Extensionen, Pronationen und Supinationen im Lenden-, Becken- und Beinbereich sowie die Bewegung in allen Variationen dienen der Aufdehnung verspannter tonischer Muskelgruppen, verkürzter Sehnen und Bänder, verklebter Gelenkkapseln sowie der Regulierung des Muskeltonus.

Die Unterschenkelauflage kann elastisch ausgebildet sein, beispielsweise aus einem elastischen Stoffband.

Von großem Vorteil ist die Möglichkeit, in der Rückenlage die Unterschenkelauflagen hochzulagern, um einem noch nicht leistungsfähigen Muskel Übungen zur Koordinierung des Bewegungsablaufes mit einer Verringerung des Einflusses der Schwerkraft (Moment der Schwerkraft) zu gestatten. Zugleich kann die Beanspruchung für leistungsfähigere Muskeln mit Bewegungswiderständen erhöht werden. Diese können elastisch sein, wie etwa Gummizüge, Federn, aber auch unelastische, wie z. B. Seile für isometrische Übungen, oder motorische Vorrichtungen oder Gewichte.

Ebenfalls durch die Hochlagerung der Unterschenkel kann bei Zirkulationsstörungen der venöse Rückfluß des betroffenen Körperteils beschleunigt werden.

Die Beckenauflage um einen bestimmten Winkel gekippt werden, so daß die Rollen des Gehäuses auf dem Boden aufliegen und das Gerät transportiert werden kann. Wenn als Beckenauflage ein separate Liegefläche genutzt werden soll, so können anstelle der Beckenauflage zwei Verlängerungsarme mit Befestigungsschalen an diese separate Liegefläche befestigt werden. Auch hier gilt, daß bei Kippen der Verlängerungsarme nach oben die Rollen sich nach unten drehen und das Gerät transportiert werden kann.

Die Beckenauflage kann eine einfache Schräge sein, aber sie kann auch als komplexe Auflage vorgesehen sein, die auch für den Oberkörper dient.

Für eine Behandlung im Sitzen kann der Schlittenträger um 90° nach unten gekippt werden, wobei er sich bis zum Anschlag am Ständer bewegt. In dieser Position ist das Gerät sehr kompakt und kann sehr leicht abtransportiert oder abgestellt werden.

Das Gerät wird nicht nur zur Rehabilitation, sondern auch zur Prophylaxe und Prävention eingesetzt.

Das Gerät kann auf die Behandlungsliege, auf den Boden, auf eine Matte, auf einer Gymnastikbank etc. gestellt oder mittels eines Gürtels fixiert werden. Es ist handlich, leicht und bedienungsfreundlich.

Die Lösung ist ein Behandlungsgerät mit verschiedenen Führungs- und Verstellmöglichkeiten. Es kann an die Körpergröße des jeweiligen Patienten angepaßt werden. Die Beine werden fixiert oder in verschiedene Richtungen bewegt.

In den Fig. 1, 2, 3 und 4 ist eine mögliche Ausführung dargestellt. Die Füße werden in die Schlaufen 34 eingehängt. Die Beine ruhen auf den Unterschenkelauflagen 20 der Schlitten 5, die auf den Schlittenträgem 4 gleiten. Die Unterschenkelauflagen können auch elastisch ausgebildet sein.

Das Becken ruht in der Beckenauflage 31 und wird mit dem Befestigungsgurt 32 befestigt. Hier kam die Beckenauflage 31 eine einfache Schräge sein, die in Behandlungsposition auf dem Boden oder auf einer Matte aufliegt, oder in Transportposition angehoben wird. Gleichzeitig werden die Rollen 49 auf den Boden gesenkt und das Gerät kann abtransportiert werden.

Die Auflage 31 kann auch die Ausbildungsform, die in Fig. 4 dargestellt ist, aufweisen. Fig. 4 zeigt das Gerät in kompakter Transport- oder Lagerstellung. Die Auflage 31 besteht dabei aus zwei im Winkel zueinander angeordneten Flächen. Wenn das Gerät zur Behandlung eingesetzt wird, wird die Auflage 31 nach rechts gekippt, wobei sie entweder auf eine externe Stütze aufgelegt wird oder einen eigenen Stützfüß aufweist. Der untere Teil der Auflage 31 kann am Gehäuse 1 mittels Schienen befestigt sein und die Auflage 31 auf diese Weise für die Behandlung wie ein Klappbett aufgeklappt werden.

Fig. 3 zeigt eine andere Möglichkeit, in der anstelle der Beckenauflage zwei Verbindungsarme 50 vorgesehen sind, die an den Enden Befestigungsschalen 51 aufweisen, mittels derer das Behandlungsgerät an eine externe oder separate Behandlungsliege oder einfache Bank in der gewünschten Position fixiert wird. Auch diese Verbindungsarme können hochgeklappt werden, so daß das Gerät abtransportiert werden kann.

In Fig. 4 ist zu sehen, daß das Schlittenrohr 5 um die Achse 10 um etwa 90° gedreht werden kann, wobei die Bewegung mittels eines Anschlages 45, wie in Fig. 1 zu sehen, begrenzt wird. In dieser Position kann eine Behandlung im Sitzen stattfinden.

Durch die verstellbare Teleskopstückachse 3 wird das Gerät auf die unterschiedlichen Oberschenkellängen eingestellt. Die Anschlagschrauben 11, 12 und 13 fixieren die gewünschte Arbeitshöhe.

Die Teleskopfeder 9, die sich im Inneren des Ständers 1 befindet, der in seinem unteren Teil vom Gehäuse 2 umgeben ist, erleichtert die Einstellung der Höhe. Horizontal bewegen sich die Unterschenkel mit dem Schlitten 5. Durch die Unterschenkelauflagen 20 und Kniestütz/Schutzrolle 21 werden die Unterschenkel ausgerichtet und unterstützt und können simultan oder alternativ in mehrere Richtungen bewegt werden.

An den Laschen 27, 28 und der Umlenkrolle 24 sind Gummizüge 23, 26 befestigt oder Gewichte 35 eingehängt, um den Bewegungen den notwendigen Widerstand entgegenzusetzen. Die untere Umlenkrolle 24 wird in ihrer Bewegungsfreiheit von einem Seil 46 begrenzt, wobei die Spannung in den Gummizügen mittels der Federn 47 gehalten wird. Die Spannung in den Gummizügen kann verändert werden, indem das Gummi an verschiedenen am Gehäuse vorgesehenen Laschen befestigt wird, beispielsweise in der Sitzposition.

Durch Ausrichtung des Rollenhalters 42 entlang des Pedalträgers 6 kann die Richtung der Krafteinwirkung genau nach Bedürfnissen eingestellt werden, und zwar in Richtung der Fußbewegung oder des Kniegelenks bzw. der Achse 10.

Anstelle der Gummizüge 23 kann ein fester Seilzug vorgesehen sein in Verbindung mit einem separaten Gewichteständer, die der Einfachheit halber nicht dargestellt sind.

Der Fuß wird mit dem Gurt 34 an den Pedalen 7 befestigt. Die Füße können in verschiedenen Winkeln zu den Beinen durch das Lager der Achse 29 und den Pedalträger 6 eingestellt werden. Durch den Sterngriff 30 kann dieser Winkel geändert und arretiert werden.

Durch Verschieben des Pedalträgers 6 entlang des Schlittens 5 und Befestigung mittels des Sterngriffs 43 kann die Unterschenkellänge eingestellt werden.

Der Schlittenträger 4 dreht sich um die Achse 10. Mit den Befestigungsschrauben 16, 36 wird der Schlittenträger 4 um die horizontale Achse arretiert. Am Ende des Schlittens 5 befindet sich ein Befestigungsschutzgürtel 54, der unterhalb des Oberschenkels fixiert wird und der Ausrichtung dient. Der Schlittenträger 25 des Befestigungsschutzgürtels 54 ist mittels eines Bolzens auf dem Schlitten 5 befestigt.

Der Schlitten 5 bewegt sich durch die Buchse 41 über die Führungsscheibe 48 und wird mittels des Sterngriffs 40 befestigt bzw. befreit.

Auf der Achse der Knieschutzrolle 21 kann eine Distanzierbuchse 44 montiert werden, an der Handgriffe 53 vorgesehen sind, mittels derer der Patient das Gerät zur Behandlung der Arme und der Hände nutzen kann.

Die zwei Kugellager 17 ermöglichen eine reibungslose Bewegung der Schlittenträger 4. Die Träger können auch mit dem Arretierstück 15 befestigt werden. Die Beine sind auch um die Teleskopstückachse 3 drehbar oder mit der Befestigungsklemme 8 feststellbar.

## Patentansprüche

1. Behandlungsgerät für die Behandlung der Beine, des Beckens und der Lendenwirbelsäule, für subakute, akute, chronische und/oder rezidiv chronische Beschwerden, bestehend aus einem oder mehreren der folgenden Teile:
- zwei Pedalen (7) für die Füße des Patienten,
- zwei Auflagen (20) für die Unterschenkel,
- einer Beckenauflage (31),
**dadurch gekennzeichnet, daß**
eines oder mehrere der folgenden Merkmale zutreffen:
a) die Pedalen (7) um die Pedalachsen (29) drehbar sind und mittels des Sterngriffs (30) befestigt werden können, wobei die Füße mit einem Gürtel (34) befestigt werden können;
b) die Pedalen (7) durch ein Arretierstück (37) gekuppelt werden können;
c) die Unterschenkelauflagen (20), die Schlittenkörper (22) und die Schlitten (5) - die eine Einheit bilden - sich auf dem Schlittenträger (4) durch die Kugellager (17) der Zentralbuchse (41) bewegen und mittels des Sterngriffs (40) befestigt werden können;
d) die Schlittenträger (4) und dadurch die Schlitten (5) sich um eine Achse (10) drehen können und mittels der Blockierung bzw. Lösung der Sterngriffe (16) und (36) in verschiedenen Positionen befestigt werden können;
e) die Schlitten (5) durch ein Arretierstück (15) gekuppelt werden können, so daß eine simultane oder alternative Rotations- oder Translationsbewegung stattfinden kann;
f) die Pedalträger (6) und dadurch die darauf montierten Pedalen (7) relativ zu den Auflagen (20) drehbar und mittels einer Muttern auf den Schlittenkörper (22) befestigbar sind;
g) die Zentralbuchse (41) des Geräts und dadurch die Unterschenkelauflagen (20) um die Teleskopstückachse (3) drehbar und mittels der Befestigungsklemme (8) befestigbar ist;
h) die Höhe der Teleskopstückachse (3) und dadurch der darauf mittels der Zentralbuchse (41) angebrachten Auflagen (20) verstellbar mittels Befestigungselementen (11, 12, 13, 14) ist, und somit an die Länge der Oberschenkel angepaßt werden kann;
i) durch Verschieben des Pedalträgers (6) entlang des Schlittens (5) und Befestigung mittels des Sterngriffs (43) kann die Unterschenkellänge eingestellt werden;
j) die Füsse können in verschiedenen Winkeln zu den Beinen durch das Lager der Achse (29) und den Pedalträger (6) eingestellt werden, wobei diese Winkel durch die Sterngriffe (30) und (18) geändert und arretiert werden können.

2. Behandlungsgerät nach Anspruch 1,
**dadurch gekennzeichnet, daß**
die Widerstandseinrichtungen (23, 26) Widerstände in verschiedene Richtungen mittels Gummizügen oder festen Seilen für die Bewegung des Schlittens und/oder der Pedalen erzeugen können, beziehungsweise deren Bewegung verhindern können, wobei die Einrichtungen (23, 26) an Laschen (27) befestigt sind und über Rollen (24) geleitet werden, die mittels Federn (47) am Gehäuse bzw. am Schlitten befestigt sind, so daß die Einrichtungen (23, 26) einer kontinuierlichen und konstanten Spannung unterworfen sind.

3. Behandlungsgerät nach einem der vorhergehenden Ansprüche,
**dadurch gekennzeichnet, daß**
das Knie des Patienten von oben am knieseitigen Ende der Auflage (20) befestigt ist, etwa mittels einem Befestigungsstück (54) oder eines Gurtes.

4. Behandlungsgerät nach einem der vorhergehenden Ansprüche,
**dadurch gekennzeichnet, daß**
das Becken des Patienten in der Beckenauflage (31) in verschiedenen Winkeln und Höhen mit dem Gurt (32) befestigt werden kann.

5. Behandlungsgerät nach einem der vorhergehenden Ansprüche,
**dadurch gekennzeichnet, daß**
der Schlitten (5) um die Achse (10) nach unten rotiert werden kann, so daß das Gerät zur Behandlung in Sitzposition bereitsteht.

6. Behandlungsgerät nach Anspruch 5,
**dadurch gekennzeichnet, daß**
der die Bewegung des Schlittens (5) nur bis zu einem Anschlag (45) stattfinden kann.

7. Behandlungsgerät nach einem der vorhergehenden Ansprüche,
**dadurch gekennzeichnet, daß**
auf der Achse der Knieschutzrolle (21) eine Distanzierbuchse (44) montiert ist, an der Handgriffe (53) vorgesehen sind, mittels derer der Patient das Gerät zur Behandlung der Arme und der Hände nutzen kann.

8. Behandlungsgerät nach einem der vorhergehenden Ansprüche,
**dadurch gekennzeichnet, daß**
die Auflage (31) aus zwei im Winkel zueinander angeordneten Flächen besteht, wobei, wenn das Gerät zur Behandlung eingesetzt wird, die Auflage (31) aufgeklappt wird (Behandlungsposition) bzw. für den Transport wieder zusammengeklappt wird (Transportposition).

9. Behandlungsgerät nach einem der vorhergehenden Ansprüche,
**dadurch gekennzeichnet, daß**
anstelle der Auflage zwei Verbindungsarme (50) vorgesehen sind, die an den Enden Befestigungselemente (51) aufweisen, mittels derer das Behandlungsgerät an eine externe oder separate Behandlungsliege oder einfache Bank in der gewünschten Position fixiert wird, wobei die Verbindungsarme hochgeklappt werden können, so daß das Gerät abtransportiert werden kann.

10. Behandlungsgerät nach einem der vorhergehenden Ansprüche,
**dadurch gekennzeichnet, daß**
durch der Rollenhalters (42) entlang des Pedalträgers (6) ausgerichtet werden, kann die Richtung der Krafteinwirkung genau nach Bedürfnissen eingestellt werden, und zwar in Richtung der Fußbewegung oder des Kniegelenks bzw. der Achse (10).
